# EUROPÄISCHE PATENTSCHRIFT

(11) **EP 0 011 251 B1**
(45) Veröffentlichungstag und Bekanntmachung des Hinweises auf die Patenterteilung: **07.09.1983**
(21) Anmeldenummer: 79104402.7
(22) Anmeldetag: 08.11.1979
(51) Int. Cl.: B41J 3/04

(54) **Schaltungsanordnung zum Ansteuern von Schreibdüsen in Tintenmosaikschreibeinrichtungen**
Driving circuitry for the printing jets in mosaic colour printers
Circuit de commande de buses d'impression à mosaique à jet d'encre

(30) Priorität: 17.11.1978 DE 2850016
(43) Veröffentlichungstag der Anmeldung: 28.05.1980
(73) Patentinhaber: SIEMENS AKTIENGESELLSCHAFT, 80333 München (DE)
(72) Erfinder: Kern, Hans, Dipl.-Ing., D-8000 München 70 (DE); Lichti, Reiner, D-8034 Germering (DE)

## Beschreibung

Vorliegende Erfindung bezieht sich auf eine Schaltungsanordnung zum Ansteuern von Schreibdüsen in Tintenmosaikschreibeinrichtungen gemäß dem Oberbegriff des Patentanspruches 1.

Es ist bekannt (DE-OS 2144892), zum Aufzeichnen von Informationen auf Aufzeichnungsträger eine gepulste Vorrichtung zum Ausstoßen von Tintentropfen zu verwenden, welche eine röhrenförmige, durch einen piezoelektrischen Wandler umgebene Schreibkammer enthält. Bei dieser Schreibkammer wird das innere Volumen als Antwort auf ein elektrisches Signal geändert und zwar derart, daß durch Kontraktion des piezoelektrischen Wandlers die Verdrängung des umschlossenen Tintenvolumens zu einem Ausstoß eines Tintentröpfchens aus einer Schreibdüse führt. Zum Ausstoßen eines Tintentröpfchens wird über eine elektronische Schaltungsanordnung, nämlich einen Schalttransistor die angelegte Spannung kurzgeschlossen, worauf der piezoelektrische Wandler durch plötzliche Kontraktion reagiert und ein Tintentröpfchen ausstößt. Nach dem Ausstoßen eines Tropfens wird über diese elektronische Schalteranordnung der Kurzschluß für die am piezoelektrischen Wandler angelegte Spannung wieder aufgehoben, so daß dieser piezoelektrische Wandler wieder mit der ursprünglichen Spannung beaufschlagt wird und in seinen expandierten Status zurückkehrt.

Darüber hinaus ist eine weitere Schaltungsanordnung zum Ansteuern eines piezoelektrischen Wandlers bekannt (DE-OS 2 548 691), bei der ein elektronischer Schalter, nämlich eine Transistor-Darlington-Schaltung, in Verbindung mit einem Übertrager die Ansteuerung des piezoelektrischen Wandlers übernimmt. Dabei werden zur Einleitung des Ausstoßvorganges der Tintentröpfchen durch entsprechende Ansteuerung der Schaltungsanordnung die im Ruhestand befindlichen Antriebselemente durch Anlegen eines entsprechenden Spannungspotentials an die piezoelektrischen Wandler erweitert. Zum Ausstoßen der Tintentröpfchen werden die Antriebselemente über diese Schaltungsanordnung aus dem erweiterten in einen verengten Zustand durch Polarisationswechsel der Steuerspannung gebracht. Dabei werden aus den Düsen der Schreibkammern die Tintentröpfchen ausgestoßen.

Bei Verwendung der bekannten Schaltungsanordnungen ist es erforderlich, daß je zu beaufschlagenden piezoelektrischen Wandler die gesamte Schaltungsanordnung einzusetzen ist. Beide Spannungspotentiale für den piezoelektrischen Wandler werden durch das gleiche elektronische Schaltelement geschaltet. Besonders beachtenswert ist die Potentialänderung, die für die Kontraktion des piezoelektrischen Wandlers durchgeführt werden muß. Wie dem bekannten Stand der Technik zu entnehmen ist, muß diese Potentialänderung gegenüber der den piezoelektrischen Wandler erweiternden Potentialänderung bedeutend rascher erfolgen. Bei einer Mehrzahl von piezoelektrischen Wandlern sind bei den auftretenden hohen Spannungen und Strömen Beeinflussungen der daneben liegenden Leitungen zu befürchten.

Es ist nunmehr Aufgabe der vorliegenden Erfindung, eine Schaltungsanordnung zum Ansteuern von elektromechanischen Wandlern, insbesondere von piezoelektrischen Wandlern, bereitzustellen, die in einer Mehrzahl nebeneinander angeordnet sind, wobei einerseits eine gegenseitige Beeinflussung der Ansteuerkreise verhindert, andererseits aber auch die individuellen Ansteuerbedingungen für die einzelnen elektromechanischen Wandler beibehalten werden sollen.

Eine Schaltungsanordnung, die dieser Aufgabe gerecht wird, weist die im kennzeichnenden Teil des Patentanspruches 1 angegebenen Merkmale auf.

Damit wird erreicht, daß die beiden unterschiedlichen Spannungspotentiale unabhängig voneinander mit unterschiedlichen eindeutig realisierbaren Schaltcharakteristiken geschaltet werden können. Bevorzugterweise ist die erfindungsgemäße Schaltungsanordnung gekennzeichnet durch ein erstes die Durchmesser der elektronischen Wandler erweiterndes Spannungspotential und ein zweites die Durchmesser der elektronischen Wandler verengendes Spannungspotential.

Bevorzugterweise ist das zweite Spannungspotential ein Nullpotential und auf Masse gelegt.

Durch die erfindungsgemäße Schaltungsanordnung wird also erreicht, daß in die Schreibkammern, aus denen jeweils ein Tröpfchen ausgestoßen werden soll, durch Erweiterung der elektromechanischen Wandler Tintenflüssigkeit individuell angesaugt wird, während in die Schreibkammern, aus denen unmittelbar kein Tintentröpfchenausstoß beabsichtigt ist, keine Erweiterung des elektromechanischen Wandlers und damit kein Ansaugen von Tintenflüssigkeit durchgeführt wird. Eine dabei auftretende Störbeeinflussung benachbarter Leitungen ist nicht zu erwarten, zumindest aber unschädlich. Zum Ausstoßen der Tintentröpfchen aus den einzelnen Schreibkammern werden die elektromechanischen Wandler alle gemeinsam auf Nullpotential geschaltet, d. h. kurzgeschlossen. Ist der elektronische Schalter zum Kurzschließen der Elektroden der elektromechanischen Wandler in unmittelbarer Nähe dieser Wandler angeordnet, so sind für die Kurzschlußströme nur sehr kurze Wege zurückzulegen. Es ist selbstverständlich, daß zur Strombegrenzung auf dem elektrotechnischen Gebiet hinlänglich bekannte Schaltungsmaßnahmen Anwendung finden können. Da bei dieser erfindungsgemäß ausgestalteten Anordnung lediglich die elektroMechanischen Wandler kontraktieren können, die in der ersten Ansteuerphase eine Erweiterung erfahren hatten, werden nur aus den diesen zugeordneten Schreibkammern Tintentröpfchen ausgestoßen, so daß die gewünschte Schriftbildung erzielbar ist.

Nach einer bevorzugten Ausgestaltung ist die erfindungsgemäße Schaltungsanordnung dadurch gekennzeichnet, daß der jeweils über den elektronischen Schalter zum Zuführen des ersten Spannungspotentials an den elektromechanischen Wandler geleitete Strom regelbar begrenzt ist. Nach einer anderen bevorzugten Ausgestaltung ist die erfindungsgemäße Schaltungsanordnung dadurch gekennzeichnet, daß zum elektromechanischen Wandler ein regelbarer Widerstand parallel geschaltet ist, welcher zusammen mit einem das Zuführen des ersten Spannungspotentials strombegrenzenden Widerstand einen Spannungsteiler bildet. Durch eine dieser beiden Maßnahmen können Unterschiede in der Schaltcharakteristik der Gesamtanordnung insbesondere aber Unterschiede in der Schaltcharakteristik des elektromechanischen Wandlers abgeglichen werden.

Insbesondere bei Verwendung eines vor dem Aufzeichnungsträger längs der Schreibzeile wandernden Schreibkopfes mit einer Vielzahl von einzelnen Schreibkammern tritt das Problem auf, daß eine entsprechende Vielzahl von Steuerleitungen vom ortsfesten Teil der Schreibeinheit zum bewegten Schreibkopf geleitet werden müssen. Sowohl der mechanische Aufwand als auch die Tatsache, daß Störbeeinflussungen benachbarter Stromführungen zu befürchten sind, wirken sich ungünstig auf das Gesamtkonzept aus. Aus diesem Grunde ist die erfindungsgemäße Schaltungsanordnung bevorzugterweise dahingehend weitergebildet, daß im räumlich unmittelbaren nahen Bereich der das erste Spannungspotential zuführenden elektronischen Schalter ein durch Datenimpulse und durch Steuertakte beaufschlagte Schieberegister angeordnet ist, dessen einzelne Stufen je einem elektronischen Schalter zugeordnet sind, welche ebenfalls nahe der elektromechanischen Wandler angeordnet sind.

In diesem Zusammenhang ist es unter bestimmten Voraussetzungen zweckmäßig, die erfindungsgemäße Schaltungsanordnung derart zu gestalten, daß mit den das erste Spannungspotential zuführenden elektrischen Schaltern für die einzelnen elektromechanischen Wandler ein gemeinsamer elektronischer Schalter in Serie geschaltet ist. Über diesen ist eine Übernahme des Schieberegisterinhalts zur Ansteuerung der einzelnen elektronischen Schalter durchführbar.

Nach den Merkmalen ausgestaltete Ausführungsbeispiele sind anhand der Zeichnung im folgenden näher beschrieben. Es zeigt
Fig. 1 ein Prinzipschaltbild zur Ansteuerung von piezoelektrischen Wandlern,
Fig. 2 ein Steuerdiagramm dieser Schaltungsanordnung,
Fig. 3 ein Prinzipschaltbild einer weiteren Ansteuerschaltung für piezoelektrische Wandler,
Fig. 4 ein Steuerdiagramm für diese Ansteuerschaltung,
Fig. 5 ein Prinzipschaltbild einer Ansteuerschaltung für piezoelektrische Wandler unter Verwendung eines vorgeschalteten Schieberegisters,
Fig. 6 eine davon abgewandelte Steuerschaltung für piezoelektrische Wandler und
Fig. 7 ein Steuerdiagramm für diese Schaltungsanordnungen.

Als elektromechanische Wandler eingesetzte piezokeramische Wandler P1 bis Pn sind die Antriebsorgane von Schreibkammern eines Mosaiktintenschreibkopfes, mittels dem Zeichen durch gezielten Ausstoß von Tintentröpfchen auf einen Aufzeichnungsträger aufgezeichnet werden.

Bei einer Schaltungsanordnung gemäß Fig. 1 wird für den Fall, daß ein Tröpfchenausstoß durch den piezoelektrischen Wandler P1 erfolgen soll, ein Steuersignal an den Eingang SU1 zugeführt. Über den Transistor T1 wird der Transistor T2 durchlässig gesteuert. Je nach Einstellung eines regelbaren Widerstandes R2 wird in Verbindung mit einem weiteren Widerstand R1 durch Brückenschaltung die Basis des Transistors T2 angesteuert, so daß der Transistor T2 strombegrenzend durchlässig wird. Damit wird die Kapazität des piezoelektrischen Wandlers P1 entsprechend der angelegten Versorgungsspannung + UB1, die bei ca. 300 V liegt, dem Widerstandswert des Widerstandes R3 und des Transistors T2 und der Öffnungszeit des Transistors T2 auf ein Ansteuerpotential eingestellt. Dabei expandiert der piezoelektrische Wandler P1, wodurch Tintenflüssigkeit in die zugeordnete Schreibkammer nachgesaugt wird. Zum Ausstoß der Tintentröpfchen aus den Kammern, in die Tinte nachgesaugt wurde, wird ein Steuerimpuls an den Eingang SUO angelegt, welcher den Transistor TUO durchlässig schaltet. Damit werden über die zur Entkopplung dienenden Dioden D sämtliche aufgeladenen piezoelektrischen Wandler P1 bis Pn durch Kurzschluß ihrer beiden Elektroden entladen. Durch die dabei auftretende Kontraktion der betreffenden piezoelektrischen Wandler P1 bis Pn erfolgt der Tröpfchenausstoß.

Fig. 3 zeigt eine abgewandelte Schaltungsanordnung gegenüber der Anordnung gemäß Fig. 1 insoweit, daß nunmehr nicht der Brückenwiderstand R2 an der Basis des Transistors T2 verstellbar ist, sondern daß dieser als Festwiderstand ausgebildet ist, so daß der Transistor T2 als reiner Schalter wirkt. Die Regelung für das einzustellende Spannungspotential am piezoelektrischen Wandler P erfolgt durch einen mit diesem piezoelektrischen Wandler parallel geschalteten verstellbaren Widerstand R5 in Verbindung mit dem Widerstand R3. Durch Vergleich der Fig. und 4 sind die durch die beiden Schaltungsanordnungen unterschiedlichen Aufladecharakteristiken Up für die piezoelektrischen Wandler P ersichtlich.

Das in Fig. 5 dargestellte Beispiel zeigt ein Schieberegister SR mit n Stufen. Die Ausgänge Q1 bis Qn der Stufen sind mit den Eingängen der Ansteuerschattungen für die einzelnen piezoelektrischen Wandler P1 bis Pn verbunden. Nach Ladung des Schieberegisters SR mit Datenimpulsen SD entsprechend den anzusteuernden piezoelektrischen Wandlern durch Übernahme der Datenimpulse SD mit den Takten SC werden durch Anlegen des sog. Enablesignals SE über die Ausgänge des Schieberegisters die ersten Spannungspotentiale angeschaltet und die betreffenden piezoelektrischen Wandler gelangen in den expandierten Zustand. Über den für alle Ansteuerschaltungen gemeinsamen SchalterTh, der durch einen Steuerimpuls SUO anschließend geschaltet wird, erfolgt die Verbindung mit dem zweiten Spannungspotential, im Beispiel mit Massepotential. Dadurch besteht für alle piezoelektrischen Wandler P1 bis Pn ein niederohmiger Stromkreis nach Masse, der, wenn der andere Anschluß der piezoelektrischen Wandler ebenfalls an Masse liegt, nahezu als Kurzschluß wirkt.

Fig. zeigt ein detailliertes Ausführungsbeispiel. Dabei werden die Datenimpulse SD, für die einen Ausstoßvorgang durchzuführenden piezoelektrischen Wandler P1 bis Pn über einen Optokoppler OK seriell dem Schieberegister SR angeboten und mit den Taktsignalen SC, die über den Transistor TC dem Takteingang des Schieberegisters SR zugeführt werden, in die einzelnen Stufen übernommen. Nach vollständiger Ladung des Schieberegisters SR erfolgt die Übergabe derAnsteuerkriterien an die piezoelektrischen Wandler P1 bis Pn entweder durch Anlegen des sog. Enablesignals SE am Eingang des Schieberegisters SR oder, was in Fig. 6 dargestellt ist, über einen weiteren Schalter, der den Transistor TE, einen Spannungsteiler R6, R7 und den Schalttransistor TUB1 enthält. Für diesen Fall wird mit dem, dem Enablesignal entsprechenden Signal UE die Betriebsspannung ₊UB1 an diejenigen piezoelektrischen Wandler angeschaltet, denen entsprechend den in das Schieberegister SR übernommenen Datensignale das Signal U1 bis Un angeboten wird. Die angesteuerten piezoelektrischen Wandler P1 bis Pn nehmen damit ihren expandierten Zustand ein. Der Ausstoß von Tröpfchen geschieht in der beschriebenen Weise durch Ansteuerung des Schalters Th mittels des Impulses SUO. Fig. zeigt in einer Zusammenstellung die bei der Beschreibung von Fig. 6 erwähnten Signale SC, SD, SE und SUO. In der letzten Zeile ist die Aufladecharakteristik Up für die piezoelektrischen Wandler P1 bis Pn angegeben.

## Patentansprüche

1. Schaltungsanordnung zum Ansteuern von Schreibdüsen in Tintenmosaikschreibeinrichtungen unter Verwendung von röhrenförmigen, Schreibflüssigkeit enthaltenden Antriebselementen aus elektromechanischen, insbesondere aus piezoelektrischen Wandlern, deren Durchmesser sich beim Anlegen unterschiedlicher elektrischer Spannungspotentiale auf unterschiedliche Werte einstellt, mit einem jedem elektromechanischen Wandler zugeordneten elektronischen Schalter zur Zuführung eines ersten Spannungspotentials, dadurch gekennzeichnet, daß allen elektromechanischen Wandlern (P1 bis Pn) gemeinsam ein weiterer elektronischer Schalter (TUO bzw. Th) zugeordnet ist, über den den Anschlüssen der elektromechanischen Wandler (P1 bis Pn) ein zweites Spannungspotential zugeführt wird.

2. Schaltungsanordnung nach Anspruch 1, dadurch gekennzeichnet, daß das erste Spannungspotential die Durchmesser der elektromechanischen Wandler (P1 bis Pn) erweitert und das zweite Spannungspotential die Durchmesser der elektromechanischen Wandler (P1 bis Pn) verengt.

3. Schaltungsanordnung nach einem der Ansprüche 1 oder 2, dadurch gekennzeichnet, daß das zweite Spannungspotential Nullpotential ist.

4. Schaltungsanordnung nach einem der Ansprüche 1 bis 3, dadurch gekennzeichnet, daß das zweite Spannungspotential Massepotential ist.

5. Schaltungsanordnung nach einem der Ansprüche 1 bis 4, dadurch gekennzeichnet, daß der jeweils über den elektronischen Schalter (T2) zum Zuführen des ersten Spannungspotentials an den elektromechanischen Wandler (P1 bis Pn) geleitete Strom regelbar begrenzt ist.

6. Schaltungsanordnung nach einem der Ansprüche 1 bis 4, dadurch gekennzeichnet, daß zum elektromechanischen Wandler (P1 bis Pn) ein regelbarer Widerstand (R5) parallel geschaltet ist, welcher zusammen mit einem das Zuführen des ersten Spannungspotentials strombegrenzenden Widerstand (R3) einen Spannungsteiler bildet.

7. Schaltungsanordnung nach einem der Ansprüche 1 bis 6, dadurch gekennzeichnet, daß die elektronischen Schalter (T2, TUO, Th) in räumlich unmittelbarer Nähe der elektromechanischen Wandler (P1 bis Pn) angeordnet sind.

8. Schaltungsanordnung nach einem der Ansprüche 1 bis 7, insbesondere bei Verwendung eines vor dem Aufzeichnungsträger längs der Schreibzeile wandernden Schreibkopfes, dadurch gekennzeichnet, daß im räumlich unmittelbar nahen Bereich der das erste Spannungspotential an die elektromechanischen Wandler (P1 bis Pn) zuführenden elektronischen Schalter (T2) ein durch Datenimpulse (SD) und durch Steuertakte (SC) beaufschlagbare Schieberegister (SR) angeordnet ist, dessen einzelne Stufen mit ihren Ausgängen (Q1 bis Qn) je einem der Schalter (T2) zugeordnet sind.

9. Schaltungsanordnung nach einem der Ansprüche 1 bis 8, dadurch gekennzeichnet, daß mit dem das erste Spannungspotential an den elektromechanischen Wandler (P1 bis Pn) zuführenden elektronischen Schaltern (T2) ein gemeinsamer elektronischer Schalter (TUB1) in Serie geschaltet ist.

## Claims

1. A circuit arrangement for controlling printing nozzles in ink mosaic printing devices employing tubular drive elements which contain printing fluid and consist of electro-mechanical, in particular piezo-electric transducers, whose diameter adjusts itself to different values when different electric potentials are applied, comprising an electronic switch which is assigned to each electro-mechanical transducer and serves to apply a first potential, characterised in that all electro-mechanical transducers (P1 to Pn) are commonly assigned a further electronic switch (TUO or Th) by means of which the terminals of the electro-mechanical transducers (P1 to Pn) have a second potential applied.

2. A circuit arrangement as claimed in Claim 1, characterised in that the first potential enlarges the diameters of the electro-mechanical transducers (P1 to Pn) and the second potential reduces the diameters of the electro-mechanical transducers (P1 to Pn).

3. A circuit arrangement as claimed in one of Claims 1 or 2, characterised in that the second potential is a zero potential.

4. A circuit arrangement as claimed in one of Claims 1 to 3, characterised in that the second potential is an earth potential.

5. A circuit arrangement as claimed in one of Claims 1 to 4, characterised in that the current, which is directed to the electro-mechanical transducer (P1 to Pn) in each case by means of the electronic switch (T2) for applying the first voltage potential, is limited in an adjustable fashion.

6. A circuit arrangement as claimed in one of Claims 1 to 6, characterised in that an adjustable resistor (R5) is connected in parallel to the electro-mechanical transducer (P1 to Pn), which resistor forms a voltage divider together with a resistor (R3) which is currentlimiting in respect of the application of the first potential.

7. A circuit arrangement as claimed in one of Claims 1 to 6, characterised in that the electronic switches (T2, TUO, Th) are arranged spatially in the direct vicinity of the electro-mechanical transducers (P1 to Pn).

8. A circuit arrangement as claimed in one of Claims 1 to 7, in particular in the use of a printing head travelling in front of the data carrier along the printing line, characterised in that in the directly close region of the electronic switches (T2), which apply the first potential to the electro-mechanical transducers (P1 to Pn), there is arranged a shift register (SR) which can be controlled by data pulses (SD) and control clock pulses (SC) and whose individual stages have their outputs (Q1 to Qn) respectively connected to one of the switches (T2).

9. A circuit arrangement as claimed in one of Claims 1 to 8, characterised in that a common electronic switch (TUB1) is connected in series with the electronic switch (T2) which applies the first potential to the electro-mechanical transducers (P1 to Pn).

## Revendications

1. Circuit pour commander des buses d'impression dans des dispositifs d'impression en mosaique à jet d'encre en utilisant des éléments d'entraïnement tubulaires contenant du liquide d'impression, constitués par des transducteurs électromécaniques, notamment piézoélectri- ques, dont le diamètre est réglé sur différentes valeurs lors de l'application de potentiels électriques différents, comportant un commutateur électronique, associé à chaque transducteur électromécanique, pour l'amenée d'un premier potentiel, caractérisé par le fait qu'à tous les transducteurs électromécaniques (P1 a Pn) est associé en commun un autre commutateur électronique (TUO ou Th) par l'intermédiaire duquel un second potentiel est appliqué aux bornes du transducteur électromécanique (P1 à Pn).

2. Circuit suivant la revendication 1, caractérisé par le fait que le premier potentiel agrandit le diamètre des transducteurs électromécaniques (P1 à Pn), et que le second potentiel reduit le diamètre des transducteurs électromécaniques (P1 à Pn).

3. Circuit suivant l'une des revendications 1 ou 2, caractérisé par le fait que le second potentiel est le potentiel zéro.

4. Circuit suivant l'une des revendications 1 à 3, caractérisé par le fait que le second potentiel est le potentiel de la masse.

5. Circuit suivant l'une des revendications 1 à 4, caractérisé par le fait que le courant, respectivement transmis par l'intermédiaire des commutateurs électroniques (T2) pour appliquer le premier potentiel aux transducteurs électromécaniques (P1 à Pn), est limité de façon réglable.

6. Circuit suivant l'une des revendications 1 à 4, caractérisé par le fait qu'en parallèle sur le transducteur électromécanique (P1 à Pn) est montée une résistance réglable (R5) qui forme un diviseur de tension en association avec une résistance (R3) de limitation de courant pour l'amenée du premier potentiel.

7. Circuit suivant l'une des revendications 1 à 6, caractérisé par le fait que les commutateurs électroniques (T2, TUO, Th) sont disposés au voisinage immédiat, dans l'espace, des transducteurs électromécaniques (P1 à Pn).

8. Circuit suivant l'une des revendications 1 à 7, notamment lors de l'utilisation d'une tête d'impression se déplaçant le long d'une ligne devant le support d'affichage, caractérisé par le fait qu'au voisinage immédiat, dans l'espace, du commutateur électronique (T2) qui applique le premier potentiel aux transducteurs électromécaniques (P1 a Pn), est disposé un registre à décalage (SR), qui reçoit des impulsions de données (SD) et des impulsions de cadence de commande (SC), et dont les sorties (Q1 à Qn) des étages individuels sont associées à un des commutateurs respectifs (T2).

9. Circuit suivant l'une des revendications 1 à 8, caractérisé par le fait qu'un commutateur électronique commun (TUB1) est monté en série avec les commutateurs électroniques (T2) qui appliquent le premier potentiel aux transducteurs électromécaniques (P1 à Pn).
